# EUROPÄISCHE PATENTSCHRIFT

(11) **EP 1 937 880 B1**
(45) Veröffentlichungstag und Bekanntmachung des Hinweises auf die Patenterteilung: **17.04.2013**
(21) Anmeldenummer: 06792346.6
(22) Anmeldetag: 30.09.2006
(51) Int. Cl.: D01H 13/10, H02K 49/04

(54) **ZWIRNFLÜGEL**
TWISTING FLYER
AILE DE RETORDAGE

(30) Priorität: 15.10.2005 DE 202005016198 U
(43) Veröffentlichungstag der Anmeldung: 02.07.2008
(73) Patentinhaber: Oerlikon Textile GmbH & Co. KG, 42897 Remscheid (DE)
(72) Erfinder: FINK, Heinz, 47804 Krefeld (DE); BILLER, Helmut, 88085 Langenargen (DE)
(74) Vertreter: Hamann, Arndt
(86) Internationale Anmeldenummer: PCT/EP2006/009522
(87) Internationale Veröffentlichungsnummer: WO 2007/045347

(56) Entgegenhaltungen:
- DE-A1- 2 134 246
- DE-A1- 10 143 545
- DE-U1-202004 003 035
- US-A- 4 433 538

## Beschreibung

Die vorliegende Erfindung betrifft einen Zwirnflügel gemäß dem Oberbegriff des Anspruches 1.

Aus der Offenlegungsschrift DE 2 134 246 ist eine Zwirnspindel bekannt, bei der ein koaxial und drehbar gelagerter Zwirnflügel vorgesehen ist. Der Zwirnflügel wird durch eine an der Zwirnspindel angeordnete Magnetbremse abgebremst, die aus einer ferromagnetischen Scheibe und einem dazu beabstandet angeordneten Permanentmagneten besteht. Der Permanentmagnet ist in einer aus Kunststoff bestehenden Einstellspindel eingebettet, die in der Zwirnflügelbuchse drehbar angeordnet ist. Die ferromagnetische Scheibe ist in einer Ausdrehung am oberen Ende des Spindelschaftes eingepresst und steht mit dem Permanentmagneten in Wirkverbindung.

Aus der DE 20 2004 003 035 U1 ist eine Hysteresebremse bekannt, die ein aus Kunststoff hergestelltes Gehäuse aufweist, in welches ein Magnetträger eingegossen ist. Der Magnetträger dient als Rückschlusselement für den aus Permanentmagneten gebildeten Magnetkreis. Die freien Polflächen der Permanentmagnete weisen zu einer Magnetscheibe, die in eine Trägerplatte aus Kunststoff eingegossen ist. Die Magnetscheibe ist durch Hinterschneidungen und Bohrungen, die entsprechend konisch ausgebildet sind, in der Kunststoffmasse der Trägerplatte formschlüssig verankert. Beim Spritzen der Trägerplatte werden die konisch ausgebildeten Bohrungen der Magnetscheibe mit Kunststoff ausgefüllt, wodurch eine formschlüssige Verbindung zwischen beiden entsteht.

Als nachteilig erweist sich, dass die gemäß dem Stand der Technik befestigte ferromagnetische Scheibe beziehungsweise Magnetscheibe zu Wartungszwecken nicht zerstörungsfrei vom Spindelschaft beziehungsweise von der Trägerplatte lösbar ist.

Der Erfindung liegt somit die Aufgabe zugrunde, einen Zwirnflügel bereitzustellen, der wartungsfreundlicher ist.

Diese Aufgabe wird erfindungsgemäß durch die kennzeichnenden Merkmale des Anspruches 1 gelöst.

Vorteilhafte Ausgestaltungen der Erfindung sind Gegenstand der Unteransprüche.

Gemäß Anspruch 1 wird vorgeschlagen, dass die Verbindungselemente als Schnappelemente ausgeführt sind. Dies hat den Vorteil, dass die Hysteresescheibe auf einfache Weise durch Fügen zu montieren ist, wobei auf Grund des zwischen den Schnappelementen und der Hysteresescheibe bestehenden Kraftformschlusses diese gegen ein unbeabsichtigtes Herausfallen aus der Drehbuchse gesichert ist. Die erfindungemäß verwendete Schnappverbindung ist eine äußerst werkstoffgerechte, montage- und demontagefreundliche Verbindungsart, sodass die Montage und Demontage der Zwirnspindel zu Wartungszwecken vereinfacht wird. Insbesondere ermöglicht die Schnappverbindung ein zerstörungsfreies Ablösen der Hysteresescheibe von der Drehbuchse. Durch die Ausgestaltung der Schnappelemente als integrierte Bestandteile der Drehbuchse wird deren Herstellung vereinfacht und somit kostengünstiger. Die Integration der Schnappelemente als Bestandteil der Drehbuchse erfolgt durch Spritzgießen als kostengünstiges und geeignetes Herstellungsverfahren.

Insbesondere können die Schnappelemente geschlitzt ausgebildet sind, einen im Wesentlichen ringförmigen Querschnitt aufweisen und mit endseitig sich radial nach außen erstreckenden Vorsprüngen versehen sein, die die Hysteresescheibe abschnittsweise hintergreifen. Dabei wird durch die die Öffnungen der Hysteresescheibe in axialer Richtung durchdringenden Schnappelemente eine radiale Fixierung der Hysteresescheibe bewirkt. Mittels der die Hysteresescheibe abschnittsweise hintergreifenden Vorsprünge, die als für die Schnappverbindung erforderlichen Hinterschneidungen der Schnappelemente ausgebildet sind, wird außerdem eine axiale Fixierung der Hysteresescheibe erreicht. Ein weiterer Vorteil besteht darin, dass im Gegensatz zur Verwendung von metallischen Schrauben, die beispielsweise zur lösbaren Verbindung der Hysteresescheibe mit der Drehbuchse verwendet werden könnten, die erfindungsgemäße Verbindungsart keinen Einfluss auf das Magnetfeld ausübt.

Vorteilhafterweise können die Vorsprünge sich in axialer Richtung verjüngend ausgebildet sein. Die sich verjüngende Ausbildung der an den Schnappelementen endseitig angeordneten Vorsprünge in Richtung des von der Drehbuchse abgewandten Endes der Schnappelemente hat den Vorteil, dass die Schnappelemente bei der Anordnung der Hysteresescheibe an der Drehbuchse leichter durch die Durchbohrungen auf der Hysteresescheibe hindurchgeführt werden können.

Des Weiteren können die Schnappelemente um einen Winkel zwischen 30° und 120° versetzt zueinander in Umfangsrichtung der Drehbuchse angeordnet sein. Vorzugsweise kann eine um 90° zueinander versetzte Anordnung der Schnappelemente vorgesehen sein.

Insbesondere kann auf der Traghülse ein Wälzlager angeordnet sein, an dessen Außenring die Drehbuchse durch eine Schnappverbindung kraftformschlüssig angeordnet ist und an dessen Innenring eine Einstellbuchse kraftschlüssig mit dem Wälzlager verbunden ist. Des Weiteren kann die Einstellbuchse einen Nocken aufweisen, der in einer auf der Traghülse in Umfangsrichtung verlaufenden, ansteigenden Nut geführt wird. Die Einstellbuchse dient dabei der Einstellbarkeit eines zu übertragenden Bremsmomentes, dessen Größe stufenweise innerhalb eines definierten Bereiches einstellbar ist. Dabei können zur Sicherung einer Raststellung eine an der Trägerhülse angeordnete Stellungsverzahnung sowie ein an der Drehbuchse angeordneter Rastnocken vorgesehen sein. Durch das formschlüssige in Eingriff bringen der Stellungsverzahnung und des Rastnocken wird das voreingestellte Bremsmoment festgelegt.

Die Erfindung wird nachfolgend anhand eines in den Zeichnungen dargestellten Ausführungsbeispiels näher erläutert.

Es zeigen:
- Fig. 1: eine Schnittansicht eines Zwirnflügels;
- Fig. 2: eine Schnittansicht einer Drehbuchse des erfindungsgemäßen Zwirnflügels;
- Fig. 3: eine Teilansicht einer mit der Drehbuchse verbundenen Hysteresescheibe gemäß Fig. 2.

Fig. 1 zeigt eine Schnittansicht eines Zwirnflügels 1, der auf einem Fadeneinlaufrohr 2 angeordnet ist. Der Zwirnflügel 1 ist verdrehsicher an dem Fadeneinlaufrohr 2 angeordnet. Hierzu weist der Zwirnflügel 1 eine Traghülse 3 auf, die sich am Sockel des Fadeneinlaufrohres 2 abstützt. Auf der Traghülse 3 sind ein Magnetrückschluss 4 und darauf angeordnete Polmagnete 5 angeordnet, die Bestandteile einer in den Zwirnflügel 1 integrierten Hysteresebremse sind. Die Hysteresebremse dient zur Erzeugung eines einstellbaren Drehwiderstandes der Lagerung des Zwirnflügels 1.

Weiterhin weist der Zwirnflügel 1 eine Drehbuchse 6 und eine in der Drehbuchse 6 angeordnete Hysteresescheibe 7 auf. Die Drehbuchse 6 und die Hysteresescheibe 7 sind koaxial zum Fadeneinlaufrohr 2 auf der Traghülse 3 angeordnet. Die Drehbuchse 6 ist auf einer Einstellbuchse 9, die ebenfalls auf der Trägerhülse 3 angeordnet ist, drehbar gelagert. Hierzu ist zwischen der Einstellbuchse 9 und der Drehbuchse 6 ein Wälzlager 8 angeordnet, mit welchem die Drehbuchse 6 durch Aufclipsen auf den Außenring des Wälzlagers 8 kraftschlüssig verbunden ist. Die Einstellbuchse 9 ist kraftschlüssig mit dem Innenring des Wälzlagers 8 verbunden.

Die Einstellbuchse 9 wird auf der Traghülse 3 mittels eines Nocken 11 geführt, der in einer um die Traghülse 3 umlaufend angeordneten Nut 12 eingreift. Dies dient der Einstellbarkeit des zu übertragenden Bremsmomentes. Die Einstellbarkeit des Bremsmomentes wird dadurch erreicht, dass ein zwischen der Hysteresescheibe 7 und den Polmagneten 5 befindlicher Luftspalt 15 durch das Drehen der Einstellbuchse 9 in seiner Größe variiert wird. Hierzu weist die Nut 12 einen in Umfangsrichtung der Traghülse 13 ansteigenden Verlauf auf, sodass die Polmagnete 5 und die Hysteresescheibe 7 aufeinander zu oder von einander weg bewegt werden können. Die Sicherung der Raststellung wird durch eine an der Trägerhülse 3 angeordnete Stellverzahnung 14 in Verbindung mit einem an der Drehbuchse 6 angeordneten Rastnocken 13 erreicht.

Um eine sichere Befestigung der Hysteresescheibe 7 an der Drehbuchse 6 zu erreichen, wird die Hysteresescheibe 7 durch eine Schnappverbindung mit der Drehbuchse 6 verbunden. Hierzu sind an der Drehbuchse 6 sich koaxial zur Längsachse des Fadeneinlaufrohres 2 erstreckende, zylindrische, geschlitzte Schnappelemente 10 angeordnet, die der Aufnahme der Hysteresescheibe 7 dienen, wie in Fig. 2 dargestellt.

Die Schnappelemente 10 sind gleichmäßig in Umfangsrichtung der Drehbuchse 6 auf der der Hysteresescheibe 7 zugewandten Seite unter einem Winkel von 30° bis 120°, vorzugsweise 90°, versetzt zueinander angeordnet. Die Hysteresescheibe 7 weist der Anordnung der Schnappelemente 10 entsprechende Durchbohrungen 16 auf, die der formschlüssigen Aufnahme der Schnappelemente 10 beim Aufclipsen der Hysteresescheibe 7 auf die Drehbuchse 6 dienen.

Durch die Schnappelemente 10 wird eine zusätzliche radiale Fixierung in aufgeclipster Position der Hysteresescheibe 7 erreicht. Zur axialen Fixierung weisen die Schnappelemente 10 endseitig sich in radialer Richtung nach außen ersteckende Vorsprünge 17 auf, die die Hysteresescheibe 7 in auf die Drehbuchse 6 aufgebrachter Position abschnittsweise hintergreifen.

Bei Schnappverbindungen ist es erforderlich, während des Fügevorganges einen Hinterschnitt zu überwinden. Vorliegend handelt es sich dabei um die Vorsprünge 17. Zur Aufbringung der Hysteresescheibe auf die Drehbuchse 6 weisen die geschlitzten Schnappelemente 10 jeweils im Winkel von cirka 90° versetzt zueinander angeordnete Längsschlitze 18 auf, die die Schnappelemente 10 segmentieren. Beim Aufdrücken der Hysteresescheibe 7 auf die Drehbuchse 6 werden die segmentierten Schnappelemente 10 jeweils zusammengepresst, um mit Erreichen einer Endposition, in der die Hysteresescheibe 7 an der Drehbuchse 6 flächig anliegt, wieder auseinander zu spreizen, sodass die Vorsprünge 17 der Schnappelemente 10 die Hysteresescheibe 7 abschnittsweise hintergreifen.

## Patentansprüche

1. Zwirnflügel (1), umfassend eine Drehbuchse (6) und eine Hysteresescheibe (7), die auf einer Traghülse (3) angeordnet sind, wobei die Hysteresescheibe (7) in der Drehbuchse (6) koaxial zur Längsachse der Traghülse (3) angeordnet ist und die Drehbuchse (6) zur Anordnung der Hysteresescheibe (7) Verbindungselemente (10) aufweist, sowie dass auf der Hysteresescheibe (7) den Verbindungselementen (10) entsprechende Öffnungen (16) angeordnet sind, die mit den Verbindungselementen (10) formschlüssig in Eingriff bringbar sind,
**dadurch gekennzeichnet**,
die Verbindungselemente als Schnappelemente (10) ausgeführt sind.

2. Zwirnflügel (1) nach Anspruch 1, **dadurch gekennzeichnet, dass** die Schnappelemente (10) geschlitzt ausgebildet sind, einen im Wesentlichen ringförmigen Querschnitt aufweisen und endseitig sich radial nach außen erstreckende Vorsprünge (17) aufweisen, die die Hysteresescheibe (7) abschnittsweise hintergreifen.

3. Zwirnflügel (1) nach einem der Ansprüche 1 oder 2, **dadurch gekennzeichnet, dass** die Vorsprünge (17) sich in axialer Richtung verjüngend ausgebildet sind.

4. Zwirnflügel (1) nach einem der Ansprüche 1 bis 3, **dadurch gekennzeichnet, dass** die Schnappelemente (10) um einen Winkel zwischen 30° und 120° versetzt zueinander in Umfangsrichtung an der Drehbuchse (6) angeordnet sind.

5. Zwirnflügel (1) nach einem der Ansprüche 1 bis 4, **dadurch gekennzeichnet, dass** auf der Traghülse (3) ein Wälzlager (8) angeordnet ist, an dessen Außenring die Drehbuchse (6) durch eine Schnappverbindung angeordnet ist und an dessen Innenring eine Einstellbuchse (9) kraftschlüssig mit diesem verbunden ist.

6. Zwirnflügel (1) nach Anspruch 5, **dadurch gekennzeichnet, dass** die Einstellbuchse (9) einen Nocken (11) aufweist, der in einer auf der Traghülse (3) in Umfangsrichtung verlaufenden, ansteigenden Nut (12) geführt wird.

7. Zwirnflügel (1) nach einem der Ansprüche 5 oder 6, **dadurch gekennzeichnet, dass** zur Sicherung einer Raststellung eine an der Träghülse (3) angeordnete Stellungsverzahnung (14) sowie ein an der Drehbuchse (6) angeordneter Rastnocken (13) vorgesehen sind.

## Claims

1. Twisting flyer (1) comprising a rotary bush (6) and a hysteresis disc (7), which are arranged on a support sleeve (3), wherein the hysteresis disc (7) is arranged in the rotary bush (6) coaxially to the longitudinal axis of the support sleeve (3) and the rotary bush (6) has connecting elements (10) for the arrangement of the hysteresis disc (7), and in that openings (16) corresponding to the connecting elements (10) are arranged on the hysteresis disc (7), which openings can be brought into engagement in a positive manner with the connecting elements (10),
**characterised in that**
the connecting elements are designed as snap-on elements (10).

2. Twisting flyer (1) according to claim 1, **characterised in that** the snap-on elements (10) are slotted, have a substantially annular cross-section and have radially outwardly extending projections (17) at the end, which engage behind the hysteresis disc (7) in sections.

3. Twisting flyer (1) according to either of claims 1 or 2, **characterised in that** the projections (17) taper in the axial direction.

4. Twisting flyer (1) according to any one of claims 1 to 3, **characterised in that** the snap-on elements (10) are arranged offset with respect to one another in the peripheral direction on the rotary bush (6) at an angle of between 30° and 120°.

5. Twisting flyer (1) according to any one of claims 1 to 4, **characterised in that** arranged on the support sleeve (3) is a roller bearing (8), on the outer ring of which the rotary bush (6) is arranged by means of a snap connection and on the inner ring of which an adjusting bush (9) is non-positively connected thereto.

6. Twisting flyer (1) according to claim 5, **characterised in that** the adjusting bush (9) has a cam (11), which is guided in a rising groove (12) extending in the peripheral direction on the support sleeve (3).

7. Twisting flyer (1) according to either of claims 5 or 6, **characterised in that** to secure a latching position, positioning teeth (14) arranged on the support sleeve (3) and a latching cam (13) arranged on the rotary bush (6) are provided.

## Revendications

1. Aile de retordage (1), comprenant une douille rotative (6) et un disque (7) à hystérésis qui sont disposés sur un manchon de support (3), ledit disque (7) à hystérésis étant logé dans ladite douille rotative (6), coaxialement à l'axe longitudinal dudit manchon de support (3), et ladite douille rotative (6) étant munie d'éléments de liaison (10) en vue de la mise en place dudit disque (7) à hystérésis, lequel disque (7) à hystérésis est pourvu, en outre, d'orifices (16) correspondant auxdits éléments de liaison (10) et pouvant être mis en prise avec lesdits éléments de liaison (10), par complémentarité de formes, **caractérisée par le fait**
**que** les éléments de liaison sont réalisés sous la forme d'éléments (10) à déclic.

2. Aile de retordage (1) selon la revendication 1, **caractérisée par le fait que** les éléments (10) à déclic sont de réalisation fendue, présentent une section transversale pour l'essentiel annulaire et comportent, aux extrémités, des protubérances (17) qui s'étendent radialement vers l'extérieur et emprisonnent le disque (7) à hystérésis par-derrière, et par zones.

3. Aile de retordage (1) selon l'une des revendications 1 ou 2, **caractérisée par le fait que** les protubérances (17) sont réalisées avec amenuisement dans la direction axiale.

4. Aile de retordage (1) selon l'une des revendications 1 à 3, **caractérisée par le fait que** les éléments (10) à déclic sont agencés, sur la douille rotative (6), avec décalage mutuel d'un angle compris entre 30° et 120° dans le sens périphérique.

5. Aile de retordage (1) selon l'une des revendications 1 à 4, **caractérisée par** la présence, sur le manchon de support (3), d'un palier de roulement (8) sur la bague extérieure duquel la douille rotative (6) est implantée par l'intermédiaire d'une liaison à déclic, et sur la bague intérieure duquel une douille de réglage (9) est reliée audit palier par engagement positif.

6. Aile de retordage (1) selon la revendication 5, **caractérisée par le fait que** la douille de réglage (9) est dotée d'un mentonnet (11) guidé dans une rainure (12) à pas ascendant, s'étendant dans le sens périphérique du manchon de support (3).

7. Aile de retordage (1) selon l'une des revendications 5 ou 6, **caractérisée par le fait qu'**une denture de positionnement (14) située sur le manchon de support (3), ainsi qu'un mentonnet encliquetable (13) situé sur la douille rotative (6), sont prévus pour arrêter une position encliquetée.
